# EUROPÀISCHE PATENTANMELDUNG

(11) **EP 0 421 479 A1**
(43) Veröffentlichungstag der Anmeldung: **10.04.1991**
(21) Anmeldenummer: 90119259.1
(22) Anmeldetag: 08.10.1990
(51) Int. Cl.: B63B 35/79

(54) **Surfbrett**

(30) Priorität: 06.10.1989 DE 8911952 U
(71) Anmelder: GOLF Apparatebau, Industrielackierungen OHG, D-49328 Melle (DE)
(72) Erfinder: Goschke, Kurt, W-4520 Melle 10 (DE)
(74) Vertreter: Schmitz, Hans-Werner, Dipl.-Ing.

(57) **Zusammenfassung**

Die Erfindung betrifft ein Surfbrett (1), das mit einem handelüblichen Außenbordmotor (5) als einer Antriebseinrichtung versehen werden kann, um ohne Veränderungen am Surfbrettaufbau unkompliziert und preisgünstig ein hohe Geschwindigkeiten ermöglichendes Wassersportgerät erstellen zu können.

## Beschreibung

Die Erfindung betrifft ein Surfbrett nach dem Oberbegriff des Anspruches 1.

Ein dem Oberbegriff des Anspruches 1 entsprechendes Surfbrett ist aus der DE-OS 34 03 706 bekannt. Hierbei handelt es sich um einen Windsurfer, der einen Umrüstsatz aufweist, der aus einem auf der Stirnseite des Segelbretts angeordneten Antriebskasten besteht, der in der Längsmittelachse senkrecht befestigte Rohrelemente zur Aufnahme von Verbindungs- bzw. Befestigungsmitteln aufweist. Ferner ist der bekannte Windsurfer mit einem von der Unterwasserseite des Segelbretts aus durch den Schwertkasten einführbaren bzw. einsteckbaren Schwert versehen, in welchem durch Muskelkraft in Gang setzbare Antriebs- und Steuermittel für die lenkbare Fortbewegung des Segelbretts integriert sind.

Das bekannte, derart ausgerüstete Surfbrett ist jedoch insofern nachteilig, als die Konstruktion des Umrüstsatzes und des im Schwert integrierten Antriebes relativ aufwendig ist. Ferner ist die Antriebseinrichtung nur durch Muskelkraft betätigbar, was nur sehr begrenzte Fortbewegungsgeschwindigkeiten möglich macht. Diese werden ferner durch ein relativ hohes Gewicht begrenzt, da der Umrüstsatz und der im Schwert integrierte Antrieb durch eine Vielzahl von Einzelteilen relativ schwer sind. Schließlich ist der Umbau des Surfbrettes aufgrund der aufwendigen Konstruktion des Umrüstsatzes und des Antriebes aufwendig und zeitintensiv.

Es ist daher Aufgabe der vorliegenden Erfindung, ein Surfbrett der im Oberbegriff des Anspruches 1 angegebenen Art zu schaffen, das ohne Veränderungen am Surfbrettaufbau unkompliziert und preisgünstig in ein hohe Geschwindigkeiten er möglichendes Wassersportgerät umgerüstet werden Kann.

Die Lösung dieser Aufgabe erfolgt durch die Merkmale des Anspruches 1.

Durch die Verwendung eines handelsüblichen Außenbordmotors als Antriebseinrichtung wird gleichzeitig der Vorteil einer schnellen und kostengünstigen Umrüstbarkeit und die Möglichkeit der Schaffung eines schnell fahrbaren Wassersportgerätes geschaffen, da ein breites Spektrum von Außenbordmotoren auch mit hohen Leistungen mit dem Surfbrett kombinierbar sind.

Somit wird ein leichtes und schnelles Wassersportgerät geschaffen, das preiswert und darüberhinaus gut transportierbar ist.

Es sind zwar bereits Wasserfahrzeuge mit motorischen Antrieben unter Verwendung von Surfbrettern bekannt (DE-OS 37 28 596, DE-OS 3703 046, DE-GM 83 32 827, DE-GM 85 27 946), jedoch handelt es sich bei den dort beschriebenen Antrieben nicht um Außenbordmotoren, sondern um teilweise sehr aufwendige Konstruktionen, die überdies in aller Regel weitgehende Änderungen am Surfbrett selbst erfordern, so daß dieses nach der Umrüstung kaum noch als normales Surfbrett verwendet werden kann.

Es stellt demgegenüber einen erheblichen Vorteil des Surfbrettes gemäß vorliegender Erfindung dar, daß sämtliche Anbauteile als ein Umrüstsatz ausgebildet sind, der ohne bauliche Veränderungen am Surfbrett selber an diesem befestigt werden kann. Nach Entfernung des Umrüstsatzes kann das Surfbrett jedoch in der ursprünglichen Art und Weise ebenso ohne irgendwelche Beeinträchtigungen benutzt werden.

Die Unteransprüche haben vorteilhafte Weiterbildungen der Erfindung zum Inhalt.

Ist die Leistung des Außenbordmotors auf maximal 4 PS begrenzt, ergibt sich der Vorteil, daß das Surfbrett führerscheinfrei betrieben werden kann.

Sind die Traggleiter des erfindungsgemäßen Surfbretts mit einer Neigungseinstelleinrichtung versehen, die beispielsweise als von Hand bedienbarer Seilzug oder als Rasteinrichtung ausgebildet sein kann, ergibt sich der Vorteil, daß die Traggleiter nach der Anfahrphase, in der sie als Stabilisierungseinrichtung wirken, hochgeklappt werden können, was die Fahrwiderstände verringert und somit die erzielbare Höchstgeschwindigkeit erhöht. Trotzdem ist auch bei hochgeklappten Traggleitern eine Sicherungsfunktion aufrechterhalten, da der Neigungswinkel so gewählt werden kann, daß selbst bei gewissen Kippbewegungen des Surfbrettes ein vollständiges Umkippen und ein Herausheben der Schraube des Außenbordmotors aus dem Wasser verhindert werden kann.

Bei einer besonders bevorzugten Ausführungsform der Neigungseinstelleinrichtung für die Traggleiter sind die Auslegerarme sowohl surfbrettseitig als auch traggleiterseitig an ihren Enden in Drehgelenken gelagert, die es den Traggleitern ermöglichen der Wellenbewegung auch quer zur Längsachse des Surfbrettes zu folgen. Ferner kann die Neigungseinstelleinrichtung mit einer Gas- oder Hydraulikfeder versehen sein, deren eines Ende gelenkig am Surfbrett angebracht ist, während das Ende der Kolbenstange der Gas- oder Hydraulikfeder gelenkig am Traggleiter befestigt ist. Im ausgefahrenen Zustand hält die Gas- oder Hydraulikfeder den Traggleiter in der abgesenkten Stellung und sie kann beispielsweise mittels eines parallel zur Kolbenachse verlaufenden Seilzuges, der mittels eines am Traggestell angebrachten Handhebels betätigbar ist, in ihre eingefahrene Stellung überführt werden. Dadurch wird der Traggleiter in seine angehobene Stellung gebracht.

Ist das Traggestell mit einer Verkleidung versehen, ergibt sich zum einen der Vorteil einer verbesserten Aerodynamik und gleichzeitig der Vorteil der Schaffung von Stauräumen, in denen Badeutensilien oder andere Gepäckstücke untergebracht werden können. Bei einer besonders bevorzugten Ausführungsform ist es möglich, die Verkleidung des Traggestelles als flexible sackförmig ausgebildete Plane auszubilden, die zur Verkleidung um die Gestängeteile des Traggestelles gespannt werden kann. Dies kann beispielsweise durch das Vorsehen von Druckknopfverbindungen oder mittels elastischer Spannstränge erfolgen. In einem solchen Falle ist es möglich, die Verkleidung nach der Abnahme vom Traggestell gleichzeitig als Transportmittel für die während des Betriebes des Surfbrettes im abgedeckten Traggestell aufbewahrten Utensilien zu verwenden.

Vorzugsweise weist das Traggestell einen Handlenker, beispielsweise in Form eines Fahrradlenkers, auf, der bei einer besonders bevorzugten Ausführungsform mit einer Lenkerfernbedieneinrichtung versehen ist, die mit dem Außenbordmotor verbunden werden kann, damit dieser vom Lenker aus steuer- und regelbar ist. Eine derartige Lenkerfernbedienungseinrichtung kann beispielsweise als eine Seilzuganordnung ausgebildet sein, bei der zwei parallel verlaufende Seilstränge bei den jeweiligen Schwenkbewegungen des Handlenkers den Außenbordmotor zur Lenkung des Surfbrettes verschwenken und bei der ein weiterer Seilzug zur Leistungsregelung des Außenbordmotors vorgesehen ist. Als alternative Ausführungsform kann zur Lenkung des Motors ein Gestänge vorgesehen sein, das einerseits am Lenker und andererseits über Bügel am Motor angebracht ist. Bei einer besonders bevorzugten Ausführungsform weist das Gestänge eine Druck- oder Zugfeder auf, die so vorgespannt ist, daß beim Loslassen des Lenkers dieser einschlägt, so daß das Surfbrett im Betrieb automatisch in Kurvenfahrt übergeht, was eine Erhöhung des Sicherheitsaspektes ist, falls der Benutzer unbeabsichtigter Weise während des Betriebs vom Surfbrett fällt. Ferner ist es möglich, zur Leistungsregelung des Außenbordmotors einen Gasgriff am Lenker vorzusehen, der entsprechend der Gasgriffkonstruktion bei Motorrädern oder Mopeds ausgebildet ist und in Null- bzw. Drosselstellung vorbelastet ist.

Vorteilhafterweise ist das Traggestell mit einer Halterung für den Außenbordmotor versehen, so daß der Vorteil erreicht wird, daß eine separat am Surfbrett zu montierende Halterung für den Außenbordmotor überflüssig ist. Ferner ist es möglich, einen Anhebehandgriff zum Hochschwenken des Außenbordmotors an diesem vorzusehen, so daß dieser immer dann problemlos hochgeschwenkt werden kann, wenn keine genügende Wassertiefe vorhanden ist.

Schließlich ist es möglich, das Traggestell mit Verstelleinrichtungen zu versehen, mit deren Hilfe die Lenkerhöhe und die Sitzflächenposition reguliert werden können.

Weitere Einzelheiten, Merkmale und Vorteile der Erfindung ergeben sich aus nachfolgender Beschreibung eines Ausführungsbeispiels an Hand der Zeichnung.

Es zeigt:
Fig.1 eine perspektivische leicht vereinfachte Darstellung eines erfindungsgemäßen Surfbretts, und
Fig.2 eine der Fig. 1 entsprechende Darstellung einer alternativen Ausführungsform der Neigungseinstelleinrichtung des erfindungsgemäßen Surfbrettes.

In Fig. 1 ist ein Surfbrett 1 dargestellt, das in handelsüblicher Art und Weise ausgebildet sein kann. Auf dem Surfbrett 1 ist ein Traggestell 2 mit einer eine Sitzfläche 3 aufweisenden Sitzbank 4 angeordnet.

Ferner weist das Surfbrett 1 eine Antriebseinrichtung in Form eines handelsüblichen Außenbordmotores 5 auf, der bei der dargestellten Ausführungsform über eine Halterung 6 am Traggestell 2 befestigt ist.

Schließlich sind am Surfbrett 1 im in Fahrtrichtung gesehen hinteren Bereich vorzugsweise zwei Traggleiter angeordnet, von denen in der Figur nur der Traggleiter 7 dargestellt ist. Dieser Traggleiter 7 weist einen im Beispielsfalle halbkreisförmigen Gleitkörper 8 auf, an dem zwei Auslegerarme 9 und 10 einseitig befestigt sind. Die Auslegerarme 9 und 10 sind auf der gegenüberliegenden Seite an einem Befestigungsteil 11 angelenkt und können mit einer nicht näher dargestellten Neigungseinstelleinrichtung versehen sein. Mit Hilfe dieser Neigungseinstelleinrichtung können die Trag- gleiter abgesenkt werden, so daß sie in der Anfahrphase das Surfbrett 1 durch Auflage auf der Wasseroberfläche stabilisieren. Die Neigungseinstelleinrichtung dient ferner dazu, nach der Anfahrphase die Traggleiter entweder manuell oder auch automatisch in eine angehobene Position zu überführen, in der sie die Wasseroberfläche nicht mehr berühren.

Das Traggestell 2 weist bei der dargestellten Ausführungsform einen vorderen im wesentlichen U-förmig gebogenen Bügel 12 auf, dessen Fußpunkte 13 bzw. 14 mit Befestigungselementen 15 bzw. 16 versehen sind, die am Außenrand des Surfbrettes 1 zur Befestigung des vorderen Teiles des Traggestelles 2 angebracht werden können. Zur Festlegung der Teile 15 oder 16 können diese beispielsweise als Klemmpratzen ausgebildet sein.

Der Bügel 12 kann ferner im Bereich oberhalb der Klemmpratze 15 bzw. 16 jeweils eine Verstelleinrichtung aufweisen, so daß eine Höhenverstellung möglich ist. Derartige Verstelleinrichtungen können beispielsweise in Form von teleskopartig ineinander gesteckten Bügelteilen ausgebildet sein, die mittels Klemmschrauben oder Rastzapfen in ihren jeweiligen Einstellpositionen fixierbar sind.

Auf dem oberen gebogenen Teil des Bügels 12 ist mittig ein Handlenker 17 angeordnet, der beispielsweise die Form eines Fahrrad- oder Motorradlenkers aufweisen kann.

Das Traggestell 2 weist ferner einen Längsträger 18 auf, der einerseits im Bereich der Anbringung des Lenkers 17 am Bügel 12 und andererseits an einem weiteren hinteren Bügel 19 befestigt ist, der im wesentlichen wie der Bügel 12 ausgebildet sein kann und über Befestigungsteile, wie das Teil 11, am Außenrand des Surfbrettes 1 festgelegt werden kann. Auf dem Längsträger 18 ist die Sitzbank angeordnet und befestigt, die vorzugsweise für zwei Personen ausgelegt ist.

Der Bügel 19 wie auch der Längsträger 18 können ebenfalls mit Verstelleinrichtungen zur Einstellung der Höhe bzw. der Längsposition versehen sein, die ebenfalls in Form von Teleskopverstelleinrichtungen ausgebildet sein können.

Zur Steuerung des derart ausgebildeten Wassersportgerätes kann der Handlenker 17 mit einer nicht im einzelnen dargestellten Lenkerfernbedieneinrichtung versehen sein, mittels der der Aussenbordmotor 5 zur Steuerung des Surfbrettes 1 verschwenkt werden kann. Ferner ist es möglich, mittels einer derartigen Lenkerfernbedieneinrichtung die Leistungsabgabe des Außenbordmotores 5 zu regulieren.

Sämtliche zuvor beschriebene Teile, mit Ausnahme des Surfbrettes 1 selber, bilden einen selbständig handelbaren Umrüstsatz, der unter Anpassung an die jeweiligen Abmessungen des Surfbrettes mit jeglichem handelsüblichen Surfbrett zur Bildung eines motorbetriebenen Wassersportgerätes kombiniert werden kann. Hierbei sind keinerlei Veränderungen am Surfbrett 1 selber erforderlich, da sämtliche Teile beispielsweise durch Klemmeinrichtungen am Surfbrettkörper festgelegt werden können, ohne das beispielsweise Bohrungen oder Durchbrüche sonstiger Art am Surfbrett 1 vorzunehmen sind.

In Figur 2 ist eine alternative Ausführungsform für eine Neigungseinstelleinrichtung 20 dargestellt, die als eine andere Ausführungsform der zuvor beschriebenen Neigungseinstelleinrichtung beim erfindungsgemäßen Surfbrett 1 Verwendung finden kann.

In Fig. 2 ist zur Erleichterung der Darstellung das Surfbrett selber, sowie seine Traggleiter, die in Fig. 1 mit dem Bezugszeichen 7 gekennzeichnet sind, nicht gezeigt.

Die Neigungseinstelleinrichtung 20 weist eine Fußbetätigungsraste 21 auf, die im auf dem Surfbrett montierten Zustand je nach Einbauverhältnissen im Bereich des Handlenkers 17 gemäß Fig.1 derart befestigt wird, daß sie von einer Bedienungsperson bequem mit dem Fuß erreicht werden kann. Die Fußbetätigungsraste 21 ist über einen Verbindungshebel 22 mit einer Schwenkwelle 23 verbunden, die ihrerseits schwenkbeweglich in einem Lagerbock 24 angeordnet ist. Der Lagerbock 24 wird auf dem Surfbrett in geeignter Art und Weise fixiert. Das aus dem Lagerbock 24 herausragende andere Ende der Schwenkwelle 23 ist mit einem weiteren Verbindungshebel 25 verbunden, der seinerseits gelenkig mit einem Hubgestängehebel 26 verbunden ist. Der Hubgestängehebel 26 ist an seinem der Fußbetätigungsraste 21 gegenüberliegenden Ende gelenkig mit einem dritten Verbindungshebel 27 verbunden, der an einem Ende einer zweiten Schwenkwelle 28 befestigt ist. Die Schwenkwelle 28 ist schwenkbeweglich in zwei Lagerböcken 29 und 30 gelagert, die ihrerseits wiederum auf dem Surfbrett befestigt werden können.

Zwischen den Lagerböcken 29 und 30 ist ein Paar Andruckrollenhebel 31 und 32 drehfest auf der Schwenkwelle 28 befestigt. Die Andruckrollenhebel 31 und 32 sind derart voneinander beabstandet, daß zwischen ihren freien Enden eine Andruckrolle 33 angeordnet werden kann, die mit den Hebeln 31 und 32 verbunden ist.
Ferner ist auf der Schwenkwelle 28 eine Anschlagplatte 34 drehfest befestigt, die in einem Winkel von ungefähr 85 bis 90 zu den Hebeln 31 und 32 angeordnet ist, wie dies im einzelen aus Fig. 2 hervorgeht.

Im rechten oberen Teil der Darstellung der Fig. 2 ist als ein weiterer Teil der Neigungseinstelleinrichtung 20 ein Paar von Auslegerhebeplatten 35 und 36 dargestellt, die an ihren im Montagezustand äußeren Enden über je eine Lagereinrichtung 37 und 38 schwenkbeweglich auf dem Surfbrett angeordnet werden können. Die Lagereinrichtung 37 und 38 bestehen jeweils aus einem Paar beabstandeter Lagerböcke, zwischen denen ein Schwenkwelle angeordnet ist, die mit dem äußeren Rand der jeweiligen Auslegerhebeplatte 35 und 36 verbunden ist.

Wie die Fig. 2 verdeutlicht, ist am äußeren Rand der Aus legerhebeplatten ferner ein Paar beabstandeter Auslegerarme 39,40 bzw. 41,42 angeordnet, deren freie Enden wiederum mit einer Befestiungsschiene 43 bzw. 44 versehen sind. An den Befestigungsschienen 43 und 44 können die Traggleiter befestigt sein, die aus Fig. 1 ersichtlich sind. Grundlegend ist es jedoch auch möglich, anders geformte Traggleiter an den Befestigungsschienen in geeigneter Art und Weise zu fixieren.

Fig. 2 zeigt ferner eine Anordnung eines Paares von Hydraulik- oder Gaszylindern 45,46, deren Kolbenstangen über Lagerböcke 47 bzw. 48 auf den Oberseiten der Auslegerhebeplatten 36 bzw. 35 angelenkt sind. Die Gehäuse der Hydraulikzylinder bzw. Gasfedern sind beispielsweise im Bereich der in Fig. 1 dargestellten Sitzbank 4 oder an einem speziellen Trageteil des Traggestelles 2 abgestützt. Dies ist jedoch in Fig. 2 aus Übersichtlichkeitsgründen nicht gezeigt.

Ferner ist zu der Darstellung in Fig. 2 zu sagen, daß im Montagezustand die Andruckrolle 33 derart auf dem Surfbrett angeordnet ist, das sie im Bereich des Spaltes 49, den die Auslegerhebeplatten 35 und 36 begrenzen, angeordnet ist. Ferner ist die Anordnung so getroffen, daß die Andruckrolle 33 unterhalb der Auslegerhebeplatten 35 und 36 vorgesehen ist.

Die Fig. 2 verdeutlicht die abgesenkte Stellung der nicht näher dargestellten Traggleiter, also die Stellung, in der die Traggleiter auf der Wasseroberfläche aufliegen und somit die gewünschte Stabilisierung bewirken. In dieser abgesenkten Stellung ist die Fußbetätigungsraste 21 in die in Fig. 2 dargestellte nach links vorne geschwenkte Stellung niedergedrückt worden, in der die Andruckrolle 33 gegen die Kraft der Gasfedern 45 und 46 gegen die Unterseite der Auslegerhebeplatten 35 und 36 drückt, und diese somit um ihre Lagereinrichtungen 37 und 38 nach oben schwenkt. Dadurch werden die Ausleger nach unten gedrückt und somit in ihre auf der Wasseroberfläche aufliegende Betriebsstellung überführt. In dieser liegt die Anschlagplatte 34 auf der Oberfläche des Surfbrettes auf und sichert somit vorzugsweise in Zusammenwirkung mit einer Übertotpunktlage des Übertragungsgestänges die abgesenkte Stellung der Traggleiter, so daß diese nicht ungewollt angehoben werden können.

Sollen die Traggleiter aus ihrer abgesenkten Stellung angehoben werden, wird die Fußbetätigungsraste 21 im Uhrzeigersinn um ihren Drehpunkt im Lagerbock 24 zurückgeschwenkt, was die Arretierung löst und durch das zuvor beschriebene Übertragungsgestänge die Andruckrolle 33 von der Unterseite der Auslegerhebeplatten 35 und 36 wegschwenkt. Dadurch können diese durch die Wirkung der Gasfedern 45 und 46 selbstätig nach unten auf die Oberfläche des Surfbrettes gedrückt werden, was wiederum die mit den Auslegerhebeplatten 35 und 36 fest verbundenen Traggleiter anhebt.

Der Vorteil der in Fig. 2 dargestellten Neigungseinstelleinrichtung ist vor allem die Fixierungsmöglichkeit der Traggleiter in der abgesenkten Stellung und die relativ einfache und betriebssichere Hebemechanik, die mit einfach herzustellenden Teilen, wie den Auslegerhebeplatten zusammenwirkt.

## Patentansprüche

1. Surfbrett (1) mit zumindest einer auf einem Traggestell (2) angeordneten Sitzfläche (4), mit einer am Surfbrett (1) befestigten Antriebseinrichtung und mit Traggleitern (7), die über Auslegerarme (9, 10) am Surfbrett (1) befestigt sind, dadurch gekennzeichnet, daß die Antriebseinrichtung als handelsüblicher Außenbordmotor (5) ausgebildet ist.

2. Surfbrett nach Anspruch 1, dadurch gekennzeichnet, daß der Außenbordmotor (5) eine Leistung von maximal 4 PS aufweist.

3. Surfbrett nach Anspruch 1 oder 2, dadurch gekennzeichnet, daß die Traggleiter (7) mit einer Neigungseinstelleinrichtung versehen sind.

4. Surfbrett nach einem der Ansprüche 1 - 3, dadurch gekennzeichnet, daß das Traggestell (2) mit einer Verkleidung versehen ist.

5. Surfbrett nach einem der Ansprüche 1 - 4, dadurch gekennzeichnet, daß das Traggestell (2) einen Handlenker (17) aufweist.

6. Surfbrett nach einem der Ansprüche 1 - 5, dadurch gekennzeichnet, daß der Außenbordmotor (5) mit einer Lenkerfernbedienungseinrichtung verbunden ist.

7. Surfbrett nach einem der Ansprüche 1 - 6, dadurch gekennzeichnet, daß das Traggestell (2) eine Halterung (6) für den Außenbordmotor (5) aufweist.

8. Surfbrett nach einem der Ansprüche 1 - 7, dadurch gekennzeichnet, daß das Traggestell (2) Verstelleinrichtungen zur Einstellung der Lenkerhöhe und der Sitzflächenposition aufweist.

9. Surfbrett nach Anspruch 8, dadurch gekennzeichnet, daß die Lenkerfernbedieneinrichtung zwei im wesentlichen parallel verlaufende Seilzüge aufweist, die einerseits an einem mit dem Handlenker (17) verbundenen Schwenkbügel und andererseits an Befestigungszapfen des Außenbordmotors (5) befestigt sind, wobei die Seilzüge zwischen den Befestigungspunkten über am Traggestell (2) befestigte Führungsböcke verlaufen.

10.Surfbrett nach Anspruch 8, dadurch gekennzeichnet, daß die Lenkerfernbedieneinrichtung ein Gestänge ist, das zwei mit dem Handlenker (17) und dem Außenbordmotor (5) verbundene Streben aufweist, die mit Hilfe einer Zug- oder Druckfeder in eine Schwenkstellung des Außenbordmotors (5) vorgespannt sind.

11.Surfbrett nach einem der Ansprüche 1 - 10 , dadurch gekennzeichnet, daß das Traggestell (2) eine Halterung (6) für den Außenbordmotor (5) aufweist.

12.Surfbrett nach einem der Ansprüche 1 - 11, dadurch gekennzeichnet, daß das Traggestell (2) Verstelleinrichtungen zur Einstellung der Lenkerhöhe und der Sitzflächenposition aufweist.

13.Surfbrett nach einem der Ansprüche 1 - 4, dadurch gekennzeichnet, daß die Neigungseinstelleinrichtung (20) eine Fußbetätigungsraste (21) aufweist, die über ein Betätigungsgestänge (22 - 32) mit einer Andruckrolle (33) verbunden ist, die mit einem Paar von Auslegerhebeplatten (35,36) zusammenwirkt, die zwischen einer angehobenen, die Traggleiter absenkenden, und einer abgesenkten, die Traggleiter anhebenden Stellung betätigbar sind.

14.Surfbrett nach Anspruch 13, dadurch gekennzeichnet, daß die Neigungseinstelleinrichtung (20) ferner eine Anschlagplatte (34) aufweist, die zur Sicherung der abgesenkten Stellung der Traggleiter eine Arretierung der Fußbetätigungsraste (21) bewirkt.

15.Surfbrett nach Anspruch 13 oder 14, dadurch gekennzeichnet, daß die Neigungseinstelleinrichtung (20) ferner ein Paar Hydraulik- oder Gasfedern (45,46) aufweist, die die Auslegerhebeplatten (35,36) zum Anheben der Traggleiter selbstätig absenken.
